# EUROPÄISCHE PATENTSCHRIFT

(11) **EP 4 182 621 B1**
(45) Veröffentlichungstag und Bekanntmachung des Hinweises auf die Patenterteilung: **21.08.2024**
(21) Anmeldenummer: 21731096.0
(22) Anmeldetag: 02.06.2021
(51) Int. Cl.: F26B 9/06, F26B 21/00, F26B 21/02, F26B 21/04, F26B 21/08

(54) **VORRICHTUNG ZUM TROCKNEN UND/ODER ZUM DESINFIZIEREN VON GEGENSTÄNDEN**
DEVICE FOR DRYING AND/OR DESINFECTING OF OBJECTS
DISPOSITIF DE SÉCHAGE ET/OU DE DÉSINFECTION D'OBJETS

(30) Priorität: 16.07.2020 DE 102020118881
(43) Veröffentlichungstag der Anmeldung: 24.05.2023
(73) Patentinhaber: STEURER TROCKNUNGS- UND AUFBEWAHRUNGSSYSTEME GMBH, 6844 Altach (AT)
(72) Erfinder: SEIDL, Andreas, 6836 Viktorsberg (AT)
(74) Vertreter: Otten, Roth, Dobler & Partner mbB Patentanwälte
(86) Internationale Anmeldenummer: PCT/EP2021/064856
(87) Internationale Veröffentlichungsnummer: WO 2022/012813

(56) Entgegenhaltungen:
- EP-A1- 2 102 405
- EP-A1- 2 759 633
- CH-A5- 690 038
- DE-A1- 102012 003 557
- DE-A1- 2 919 762
- US-A1- 2005 278 972
- US-A1- 2008 252 189
- US-B1- 6 845 569

## Beschreibung

### Stand der Technik

Bei Einrichtungen, mit denen Gegenstände getrocknet bzw. desinfiziert werden, kommen unterschiedliche Wirk-Prinzipien bzw. Verfahren zur Anwendung, womit sich auch die jeweiligen Trocknungs- und Hygiene-Systeme in der Ausgestaltung unterscheiden.

Bei Kleidungsstücken zum Beispiel in privaten Haushalten erfolgt die Trocknung der Kleidungsstücke in einer sich drehenden Trommel, durch welche erwärmte Luft geblasen wird.

Bei anderen Anwendungen oder Gegenständen ist eine solche Trocknung nicht praxistauglich, zum Beispiel, weil aufgrund der Bewegung während des Trockenvorgangs die zu trocknenden Gegenstände selbst beschädigt oder andere Gegenstände und die Trommel in Mitleidenschaft gezogen werden bzw. einer unerwünschten Abnutzung unterliegen, was nachteilig ist.

Für solche Fälle kommen zum Beispiel Trockenschränke zum Einsatz, in denen die zu trocknenden Gegenstände untergebracht sind und nicht bewegt werden.

Darüber hinaus gibt es Trocknungs-Einrichtungen, mit denen eine Keimreduktion der zu trocknenden Gegenstände erfolgt, was beispielsweise durch Erhitzen auf ein keimabtötendes Temperaturniveau realisiert wird.

Die bei vorgenannten Einrichtungen zu beachtenden technischen und wirtschaftlichen Herausforderungen können nicht in allen Fällen praxistauglich gemeistert werden.

Das Dokument US 2005/278972 A1 offenbart eine Vorrichtung die die Merkmale des Oberbegriffs des Anspruchs 1 offenbart.

### Aufgabe und Vorteile der Erfindung

Aufgabe der vorliegenden Erfindung ist es, einleitend genannte Einrichtungen derart auszubilden und unter technischen und wirtschaftlichen Gesichtspunkten zu verbessern, dass die Einrichtungen professionellen Ansprüchen genügen und anwenderfreundlich sind, insbesondere deren sichere Trocknungs- und/oder Hygiene-Funktion möglich ist.

Diese Aufgabe wird durch den unabhängigen Anspruch gelöst.

Die abhängigen Ansprüche thematisieren vorteilhafte und zweckmäßige Weiterbildungen der Erfindung.

Die Erfindung geht aus von einer Vorrichtung zum Trocknen und/oder zum Desinfizieren von Gegenständen wie Kleidung, Masken Schuhwerk und Schutzhelme, umfassend einen Schrank mit einem von einem Gas durchströmbaren Aufnahmeraum zur zeitweisen Unterbringung der Gegenstände für die Trocknung und/oder die Desinfizierung der Gegenstände im Schrank und eine Ventilatoreinheit, welche das Gas entlang eines Strömungsweges des Gases nach dem Umlaufprinzip vorgebbar im Inneren des Schrankes bewegt, wobei das Gas in Kontakt mit den Gegenständen gelangt, um die Gegenstände zu trocknen und/oder zu desinfizieren, wobei eine Erwärmungseinrichtung zur Erwärmung des Gases vorgesehen ist.

Das zum Trocknen und/oder Desinfizieren der Gegenstände notwendige Gas ist vorzugsweise Luft bzw. Umgebungsluft. Die Vorrichtung ist so gestaltet, dass das Gas innerhalb des Schranks in einem geschlossenen Kreislauf bzw. im geschlossenen Strömungs-Kreislauf geführt wird bzw. strömt. Ein teilweise offener Kreislauf des strömenden Gases ist nicht der Erfindung aber wahlweise einrichtbar. Dabei kann beispielsweise ein vorzugsweise geringer Anteil des gesamten im Schrank vorhandenen Gases gegen ein Gas außerhalb des Schrankes ausgetauscht werden. Der Gasaustausch kann kontinuierlich und/oder phasenweise erfolgen.

Der Schrank ist vorzugsweise kastenartig. Der Schrank weist ein im Arbeitsbetrieb insbesondere allseitig nach außen bzw. zu seiner Umgebung durch Wandungen abgeschlossenes Inneres auf. Vorzugsweise weist der Schrank Außenseiten auf, umfassend unterseitig einen Unter-Boden, vertikal beabstandet zum Unter-Boden und gegenüber diesem einen Ober-Boden bzw. ein Dach. Zwischen dem Unter-Boden und dem Ober-Boden sind Außen-Wände des Schrankes vorhanden, umfassend vorderseitig eine um eine vertikale Achse schwenkbare Schrank-Tür oder zwei Schrank-Türen, zwei an die Tür oder die Türen anschließende, am Schrank seitlich vorhanden, sich gegenüberliegende Schrank-Seitenwände und rückseitig des Schrankes bzw. gegenüber der Türen eine Rückwand, welche die beiden Seitenwände verbindet. Die Wandungen des Schrankes sind vorzugsweise aus einem korrosionsbeständigen, nicht rostenden Metallmaterial, wie aus z. B. einem verzinkten Blech oder einem Edelstahl-Material.

Der Kern der Erfindung liegt darin, dass eine Entfeuchtungseinheit zur Kondensationstrocknung des Gases vorhanden ist und wobei auf den Aufstellungszustand des Schrankes bezogen hinter dem Aufnahmeraum ein Gasbehandlungsraum des Schrankes vorhanden ist, wobei der Gasbehandlungsraum durch eine Abtrennung vom Aufnahmeraum getrennt ist, wobei im Gasbehandlungsraum die Erwärmungseinrichtung zur Erwärmung des Gases im Gasbehandlungsraum vorgesehen ist, wobei das erwärmte Gas vom Gasbehandlungsraum in den Aufnahmeraum strömt. Eine solche Anordnung ist aus verschiedenen Gründen vorteilhaft. Die Vorrichtung ist erfindungsgemäß kompakt bauend, für die Unterbringung der Erwärmungseinrichtung. Die erfindungsgemäße Vorrichtung, die vorzugsweise eine mobile, aufstellbare Schrank-Vorrichtung ist, ist außerdem bezüglich der Wirkweise der Trocknung und der Desinfektion vorteilhaft.

Bei der Entfeuchtung des Gases durch Kondensationstrocknung wird das an kühlen Wärmetauscherflächen vorbeigeführte Gas abgekühlt, welches Wasser in Form von Kondensat abgibt.

Nachfolgend wird bezüglich des Erfindungsgegenstandes der Begriff "Schrank-Vorrichtung" gleichbedeutend zum Begriff "Vorrichtung" verwendet. Auch beziehen sich Richtungsangaben oder räumliche Angaben, wenn nicht anders definiert, auf einen Aufstellungs- bzw. Nutzungszustand der Schrank-Vorrichtung, die aufrecht stehend mit einer Unterboden-Unterseite, die sich auf einem zum Beispiel Gebäude-Boden abstützt im Aufstellungszustand der Vorrichtung.

Die erfindungsgemäße Schrank-Vorrichtung kann außerdem optisch ansprechend ausgebildet werden.

Die erfindungsgemäße Schrank-Vorrichtung ist vorzugsweise derart ausgebildet, dass die Schrank-Vorrichtung in einer Umgebung betreibbar ist, in welcher die Umgebungstemperatur zwischen circa 5° Celsius und circa 30° Celsius liegt.

Die erfindungsgemäße Schrank-Vorrichtung bzw. der Schrank weist eine individuell vorgebbare bzw. vergleichsweise geringe Breite auf. Der Gasbehandlungsraum, mit dem insbesondere eine doppelte Rückwand des Schranks gebildet ist, erstreckt sich in Breitenrichtung der Vorrichtung, durch den horizontalen Abstand der Schrank-Seitenwände bestimmt, über die vorzugsweise gesamte Breite des Aufnahmeraums hinter dem Aufnahmerau. Der Gasbehandlungsraum ist vorzugsweise ausschließlich rückseitig am Schrank vorgesehen, nach hinten an den Aufnahmeraum anschließend bzw. nicht über die Breite des Aufnahmeraums hinaus.

Die erfindungsgemäße Schrank-Vorrichtung bzw. der Schrank weist vorzugsweise eine Standard-Breite und/oder -Höhe auf. Vorzugsweise entspricht die Breite und/oder die Höhe des Gasbehandlungsraums zumindest angenähert der Breite und/oder der Höhe des Aufnahmeraums.

Die Höhe des Gasbehandlungsraums ist gegebenenfalls nur etwas geringer, zum Beispiel circa 10 Prozent geringer, als die Höhe des Aufnahmeraums. Vorzugsweise ist oberhalb des Gasbehandlungsraums, hinter dem Aufnahmeraum, ein Raum mit geringer Höhe durch die Positionierung eines Ventilators oder von zwei oder mehr Ventilatoren belegt.

Der Schrank weist demnach vorzugsweise eine doppelte bzw. zweite Rückwand auf. Der Gasbehandlungsraum ist derart vorhanden, dass der Gasbehandlungsraum einen von anderen Bereichen abgetrennten Teil des Schranks ausfüllt.

Der abgetrennte Teil des Schranks bzw. der Gasbehandlungsraum ist vorhanden zwischen Boden und Dach und einer von vorne ersten Rückwand, welche eine Rückwand des Aufnahmeraums ist, und einer Außenrückwand des Schrankes und füllt diesen Teil aus, der z. B. eine von Wandungen umgebene Kammer des Schrankes bildet.

Weiter weist die erfindungsgemäße Schrank-Vorrichtung eine übergeordnete rechnergestützte Kontrolleinheit zur Kontrolle bzw Steuerung- oder Regelung des Betriebs der Schrank-Vorrichtung auf, insbesondere zum Betrieb von elektrisch betriebenen Komponenten für die Trocknung und Desinfizierung der Gegenstände.

Die erfindungsgemäße Schrank-Vorrichtung ist vorteilhaft an unterschiedliche Umgebungsbedingungen anpassbar, wie insbesondere ein vorgegebenes Platzangebot zur Aufstellung der Schrank-Vorrichtung.

Das Gas bzw. die Luft strömt im Inneren des Schranks gemäß dem von der Ventilatoreinheit vorgegebenen Strömungsverlauf im Umlauf vom Gasbehandlungsraum, im welchem mit der Erwärmungseinrichtung das Gas erwärmt wird auf vorzugsweise über 30 Grad Celsius, durch Öffnungen in der Abtrennung, wie einer dünnen Zwischen-Rückwand, in den Aufnahmeraum, wo das Gas an den nassen oder feuchten Gegenstände vorbeiströmt und diesen Wasser entzieht, indem Wasser vom Gas aufgenommen wird und die Gegenstände im Gas-Umlauf-Betrieb der Vorrichtung kontinuierlich trockener werden.

Das Wasser ist dann als Wasserdampf in dem warmen Gas aufgenommen. Damit die maximal mögliche Wasserbeladung nicht erreicht wird, was keine weitere Wasseraufnahme in das Gas bedeuten würde und damit die Trocknung stoppt, erfolgt eine Entfeuchtung des feuchtebeladenen Gases durch Kondensation mittels der Entfeuchtungseinheit, unter Temperaturabsenkung bzw. Abkühlung des Gases.

Die Entfeuchtungseinheit zur Kondensationstrocknung umfasst demgemäß eine Anordnung zum Kondensieren der gasförmigen Feuchte im Umlauf-Gas. Gas bzw. Luft mit niedriger Temperatur kann weniger Feuchte aufnehmen, verglichen mit der gleichen Gasmenge bei höherer Temperatur. Zur Kondensation des gasförmigen Wassers im Umlauf-Gas, das von den Gegenständen an das Gas abgegeben wurde, ist ein Wärmetauscher vorgesehen, der gekühlte Oberflächenbereiche aufweist. Die Temperatur der Oberflächenbereiche beträgt zum Beispiel etwas über Null Grad Celsius wie vorzugsweise z. B. circa 2 Grad Celsius. An den kühlen Oberflächen strömt das Gas vorbei, kühlt sich ab und gibt Kondenswasser ab. Das gasförmige Wasser wird flüssig bzw. bildet Kondensat, das sich an den Wärmetauscher-Oberflächen als Tröpfen abschlägt bzw. sammelt. Eine Temperatur der Oberflächen von über Null Grad Celsius hat den Vorteil, dass einer unerwünschten Vereisung der Oberflächen entgegengewirkt wird. Das sich an den kühlen Oberflächen des Wärmetauschers abkühlende Gas kühlt sich ab auf z. B. 5 bis 15 Grad Celsius.

Ein weiterer Kernaspekt ist darin zu sehen, dass ein Plasmaerzeuger der Vorrichtung zum Desinfizieren der Gegenstände mittels des Gases vorgesehen ist, wobei der Plasmaerzeuger ein Plasma erzeugt, mit dem eine Verringerung einer Keimzahl im umlaufenden Gas erfolgt und/oder das Gas eine keimreduzierende Wirkung entfaltet.

Damit wird eine auf die Gegenstände zurückgehende Verkeimung der Umgebung, in welcher die Schrank-Vorrichtung untergebracht ist, vermieden. Außerdem wird eine effektive und sichere Desinfektion der Gegenstände erreicht. Insbesondere ist vorteilhaft kein Einsatz einer Chemikalie oder Ozon zum Desinfizieren nötig. Bisher werden teils ökologisch nachteilige und teure Chemikalien zur Desinfektion von Gegenständen verwendet. Diese Chemikalien benötigen zudem zusätzliche Einrichtungen und eine regelmäßige Kontrolle und Nachlieferung der Chemikalie. Demgegenüber ist ein Plasmaerzeuger, der lediglich eine elektrische Spannung und ein Prozessgas benötigt, das ionisiert wird, vorteilhaft. Das Prozessgas wird vorzugsweise vom umlaufenden Gas bzw. von der umlaufenden Luft gebildet, was ohnehin vorhanden ist.

Mit der Verwendung des Plasmaerzeugers sind weitere Vorteile verknüpft.

Das Plasma reduziert die Keimzahl in dem umlaufenden Gas bzw. der Luft selbst, da in dem Gas bzw. der Luft in der Regel bereits als eine Art permanente Grundbelastung Keime vorhanden sind, wie es z. B. in der natürlichen Atmosphäre bzw. in üblichen Umgebungen der Fall ist.

Das Plasma reduziert aber insbesondere zusätzlich in das Gas gelangende Keime, die von den zu desinfizierenden Gegenständen in das Gas übergehen. Die Keime und alle anderen Organismen werden in dem Gas vom Plasma unschädlich gemacht oder abgetötet.

Schließlich wird zumindest kurzzeitig eine solche Plasmadosis im Gas oder in der Luft mit dem Plasmaerzeuger bereitgestellt, dass das Gas bzw. die Luft mit dem enthaltenen Plasma beim Vorbeiströmen an Schrank-Flächen bzw. den Gegenständen wirksam und auf den Gegenständen vorhandene Keime abtötet, eliminiert oder unschädlich macht. Das ionisierte Gas selbst wirkt auf bzw. an sämtlichen vom Gas überstrichenen Oberflächen keimreduzierend, womit Oberflächen der Gegenstände und der Vorrichtung, an denen das Gas vorbeiströmt, desinfiziert werden. Das Plasma-Gas wirkt aufgrund des Plasmas auch vorteilhaft als Reinigungsmittel für das Innere der Vorrichtung bzw. des Schrankes entlang des Strömungsweges des Gases.

Der Plasmaerzeuger ist in dem Gasbehandlungsraum angeordnet. Damit erfolgt eine Plasmabereitstellung in dem Bereich des strömenden Gases, der vor dem Durchtritt in den Aufnahmeraum und damit kurz vor dem Kontakt des plasmabehandelten Gases mit den Gegenständen. Damit wird eine effektive Desinfektion der Gegenstände erreicht.

Außerdem ist der Plasmaerzeuger damit gegen eine Beschädigung geschützt untergebracht im Schrank. Der Plasmaerzeuger ist vorteilhaft vom Aufnahmeraum durch die Abtrennung getrennt und kann beim Einbringen und Herausnehmen der Gegenstände in den Aufnahmeraum nicht beeinträchtigt werden.

Bei entsprechender bzw. vergleichsweise erhöhter Plasmaleistung und/oder Umlaufintensität des Gases im Schrank, kann sogar eine komplette oder nahezu komplette Keimbefreiung von Schrank-Innenflächen und/oder der Gegenstände erreicht werden.

Vorzugsweise ist die übergeordnete rechnergestützte Kontrolleinheit derart ausgebildet, dass der Plasmaerzeuger bzw. die Plasmaquelle separat regelbar ist. Der elektrisch betriebene Plasmaerzeuger ist entsprechend einstellbar bzw. in seiner Leistung anpassbar ausgestaltet bzw. es ist vorteilhaft möglich, die Plasmaleistung zu verändern bzw. auf einen jeweils gewünschten Betriebswert einzustellen.

Eine Entfeuchtungseinheit zur Kondensationstrocknung des Gases ist vorhanden. Damit erfolgt neben der vorteilhaften Desinfektion mit Plasma eine effektive Trocknung des umlaufenden Gases.

Eine Kompressionskältemaschine mit einem in einem geschlossenen Kühlkreislauf zirkulierenden Kältemittel ist vorgesehen.

Damit ist die Vorrichtung zuverlässig betreibbar, da auf eine bewährte und ausgereifte Technik zurückgegriffen wird. Eine Kompressionskältemaschine ist handelsüblich und steht in verschiedenen Modifikationen und Leistungsklassen wirtschaftlich vorteilhaft zur Verfügung.

Die Kompressionskältemaschine wird mit einem vorzugsweise umweltverträglichen Kältemittel betrieben, das in einem geschlossenen Kreislauf leitungsgebunden bewegt wird.

Die Kompressionskältemaschine umfasst Wärmeübertragerflächen, einen Verdampfer, einen Verdichter bzw. Kompressor und einen Verflüssiger und weitere Komponenten wie z. B. Ventile. Von außen wird mechanischer Arbeit als Antriebsleistung über den Kompressor eingebracht.

Beim Verdampfen des Kältemittels bei niedriger Temperatur wird Wärme dem Gas bzw. der Luft entzogen, diese gibt Wasser als Kondensat ab. Dies erfolgt mit der Entfeuchtungseinheit zur Entfeuchtung des Gases an einer gekühlten Wärmeübertragerfläche, die an den Kondensationsraum heranreicht bzw. angrenzt.

Die Erwärmung des trockenen Gases erfolgt einstufig oder zweistufig.

Die Kompressionskältemaschine stellt die Erwärmungseinrichtung bereit. Das Gas wird neben der Erwärmung durch eine elektrische Heizeinrichtung mit Abwärme der Kompressionskältemaschine erwärmt.

Dies ist energiesparend, da die Abwärme der Kompressionskältemaschine nicht nach außen z. B. an die Atmosphäre abgegeben wird, sondern zur Erwärmung des zuvor abgekühlten Gases genutzt wird.

Der Verflüssiger mit darin geführtem Kältemittel in einer entsprechenden vorzugsweise spiralförmigen bzw. gewendelten Rohrleitung, welche die Wärmetauscherflächen bereitstellt, ist im Gasbehandlungsraum bzw. der doppelten Rückwand untergebracht.

Auch der Verdichter bzw. Kompressor ist bevorzugt im Gasbehandlungsraum vorhanden. Die Betriebsgeräusche des Verdichters dringen damit kaum nach außen.

Ein anderer Vorteil ergibt sich dadurch, dass auf den Aufstellungszustand des Schrankes bezogen, oberhalb des Aufnahmeraums und/oder oberhalb des Gasbehandlungsraums ein vom Gas durchströmbarer Kondensationsraum mit der Entfeuchtungseinheit vorhanden ist, wobei der Kondensationsraum durch eine Abtrennung vom Aufnahmeraum getrennt ist, wobei die Entfeuchtungseinheit zur Kondensation der Feuchtigkeit des aus dem Aufnahmeraum in den Kondensationsraum herangeführten Gasstroms dient. Zwischen dem Aufnahmeraum und dem Kondensationsraum ist bevorzugt ein Zwischenboden wie ein Bodenblech z. B. ein Kondensat-Sammelbodenvorhanden. Eine derartige Anordnung ist konstruktiv und optisch vorteilhaft.

Darüber hinaus kann das im Kondensationsraum anfallende bzw. sich kontinuierlich bildende Kondensationswasser vorteilhaft allein unter der Wirkung der Schwerkraft ohne Hilfseinrichtung in einen tiefergelegenen Behälter zum Sammeln des Kondensats fließen. Eine Kondensat-Pumpe oder dergleichen ist nicht notwendig.

Die Entfeuchtungseinheit bzw. die Kondensationseinheit bewirkt eine Kondensationstrocknung des Gases, wobei das Gas bzw. die Luft mit Wärmetauscher bzw. Wärmeübertrager gekühlt wird und es zur Wasserabscheidung aus dem feuchtebeladenen Gas kommt.

Damit das abgekühlte Gas wieder Wasser von den feuchten Gegenständen aufnehmen kann, muss es erwärmt werden. Die Erwärmung des Gases erfolgt in Strömungsrichtung des Gases nach der Kondensation bzw. außerhalb des Kondensationsraums in dem Gasbehandlungsraum, der in Gas-Strömungsrichtung dem Kondensationsraum nachgeordnet ist.

Die Erwärmungseinrichtung umfasst zum Beispiel eine elektrische Heizung bzw. Heizeinrichtung, die in Strömungsrichtung des Gases nach der Gaskühlung und vor dem Kontakt des umlaufend strömenden Gases mit den Gegenständen vorgesehen ist.

Es ist außerdem von Vorteil, wenn die Entfeuchtungseinheit eine Verdampfereinheit der Kompressionskältemaschine umfasst, wobei die Verdampfereinheit im Kondensationsraum untergebracht ist. Damit wird die Kondensation wirtschaftlich vorteilhaft bereitgestellt. Das an einer außenseitige Wärmetauscherfläche der Verdampfereinheit gebildete Kondensat bzw. Kondensatwasser tropft nach unten auf z. B. ein Sammelblech und fließt weiter in eine Rinne, welche in einen Schlauch oder eine Leitung mündet. Das Kondensat fließt über den Schlauch oder die Leitung nach unten in einen Behälter, der zum Beispiel innenseitig an einer Türe der Schrank-Vorrichtung abnehmbar vorhanden ist, um diesen von Zeit zu Zeit zu entleeren. Im Kondensat-Behälter findet eine vergleichsweise größere Kondensatmenge Platz.

Ein anderer Vorteil ergibt sich, wenn die Ventilatoreinheit zwischen dem Kondensationsraum und dem Gasbehandlungsraum vorhanden ist. Die Ventilatoreinheit ist bevorzugt in einem abgetrennten Bereich hinter dem Kondensationsraum und oberhalb des Gasbehandlungsraums vorgesehen. Vorzugsweise ist ein Ventilator oder sind genau zwei oder mehr Ventilatoren bzw. Gebläse vorhanden. Der wenigstens eine Ventilator saugt über eine gasoffene Verbindung zum Kondensationsraum das durch den Verdampfer getrocknete abgekühlte Gas an und bläst das Gas in den Gasbehandlungsraum. Demgemäß bildet der Gasbehandlungsraum einen Druckraum oder Druckkörper der Vorrichtung, in welchem das Gas einen vergleichsweis etwas erhöhten Gasdruck aufweist. Mit der Ventilatoreinheit findet auch eine vorgegeben Gas-Strömung und Umlenkung des Gases statt. Die Ventilatoreinheit ist vorzugsweise ausgebildet, das Gas in horizontaler Richtung anzusaugen und nach unten in vertikaler Richtung wegzudrücken. Die Ventilatoreinheit ist vorzugsweise komplett innerhalb des Schrankes untergebracht, zum Beispiel im Eckbereich zwischen einem Außen-Oberboden und einer Außen-Rückwand des Schranks.

Die Erwärmungseinrichtung umfasst eine Verflüssigereinheit der Kompressionskältemaschine, wobei die Verflüssigereinheit in dem Gasbehandlungsraum angeordnet ist. Damit ist die Kompressionskältemaschine optimal in der Vorrichtung bzw. im Schrank integriert. Ein vom Kältemittel durchströmter Wärmetauscher der Verflüssigereinheit umfasst beispielsweise ein spiralförmig verlaufendes Rohr.

Nach einer vorteilhaften Abwandlung der Erfindung, ist ein Verdichterorgan der Kompressionskältemaschine vorhanden ist, wobei das Verdichterorgan in dem Gasbehandlungsraum angeordnet ist. Das Verdichterorgan ist vorzugsweise ein üblicher Verdichter bzw. Kompressor, wie er standardmäßig für Kompressionskältemaschine verwendet wird.

Die Erwärmungseinrichtung umfasst eine Heizung, die in dem Gasbehandlungsraum angeordnet ist. Die vorzugsweise elektrische Heizung weist bevorzugt einen Temperaturbegrenzer auf zur Begrenzung des Temperaturbereichs, innerhalb dessen die Temperatur liegt, auf welche das Gas erwärmt werden soll.

Die Ziel- bzw. Solltemperatur des erwärmten trockenen Gases, wie es in den Aufnahmeraum strömt, liegt im Bereich über 20 Grad Celsius, vorzugsweise bei über 30 Grad Celsius, vorzugsweise bei circa 33 Grad Celsius. Die Heizung wird temporär betrieben zusätzlich zur Erwärmung des Gases mit Hilfe des Verflüssigers.

Die Gas-Erwärmung mit dem Verflüssiger geschieht kontinuierlich.

Die kontinuierliche Erwärmung des zirkulierenden Gases erfolgt demgemäß im Wesentlichen mit dem Verflüssiger der Kompressionskältemaschine. Der Wärmetauscher des Verflüssigers weist zum Beispiel eine Temperatur von circa 60 Grad Celsius auf. Wenn die dabei anfallende Wärme nicht ausreicht, das Gas auf die Solltemperatur zu bringen, wird die Heizung zugeschaltet. Eine Abschaltung der zusätzlichen Heizung erfolgt bei Überschreiten der Soll-Gas-Temperatur.

Vorteilhaft ist es, wenn ein Kondensat-Auffang-Boden und ein Kondensat-Sammelbehälter vorhanden sind. Damit wird das im Kondensationsraum kondensierte Wasser kontrolliert aufgefangen, gesammelt und kann regelmäßig einer Weiterverwendung und/oder Entsorgung zugeführt werden. Das Kondensat tropft von oberhalb des vorzugsweise schräg stehenden bzw. geneigten Kondensat-Auffang-Bodens auf den Kondensat-Auffang-Boden und läuft auf diesem direkt oder über eine Rinne wie eine Sammelrinne oder dergleichen in Richtung des Kondensat-Sammelbehälters. Das Wasser kann daher nicht unkontrolliert im Schrank sich an unterschiedlichen Stellen ansammeln und dort ggf. zu unerwünschten Erscheinungen wie Korrosion, Schimmelbildung oder unangenehmen Gerüchen führen.

Der Kondensat-Sammelbehälter ist im Schrank vorzugsweise innenseitig an z. B. einer Schrank-Türe lösbar aber fest vorhanden und bei geöffneter Türe von einer Person problemlos und einfach manuell abnehmbar, so dass der Behälter entleert werden kann, und danach wieder anbringbar ist.

Der Kondensat-Sammelbehälter ist zusätzlich oder alternativ ablaufseitig mit einem Auslass an eine Ableitung angeschlossen, zum Beispiel, um das Kondensat in eine Abwasserleitung einzuleiten. Dann kann eine manuelle Entleerung entfallen und ein nachteiliges Überlaufen des Behälters mit einem Anstieg des Oberfläche des gesammelten Kondensats bis gegebenenfalls zurück zum Kondensat-Auffang-Boden ist ausgeschlossen.

Zwischen dem Kondensat-Auffang-Boden bzw. der daran anschließenden Sammelrinne, wobei beide Elemente vorzugsweise im Kondensationsraum untergebracht sind bzw. einen Teil von diesem bilden, ist ein Kondensat-Ableitung zum Beispiel ein flexibler Schlauch vorgesehen, innerhalb dem das Kondensat von der Sammelrinne bis in den Kondensat-Sammelbehälter selbsttätig unter Schwerkraftwirkung abfließt.

Auch erweist es sich als Vorteil, wenn im Aufnahmeraum hohle Aufhängestutzen zur Anbringung der Gegenstände im Aufnahmeraum vorhanden sind, wobei die Aufhängestutzen an der Abtrennung zwischen dem Aufnahmeraum und dem Gasbehandlungsraum angebracht sind. Die vorzugsweise länglichen schmalen Aufhängestutzen stehen vorstehend an der Abtrennung in den Aufnahmeraum hinein, zum Beispiel etwas schräg nach vorne und oben. An den Aufhängestutzen lassen sich bequem die Gegenstände wie zum Beispiel Skisport- und/oder Snowboard-Ausrüstung von vorne bei offenstehenden Türen manuell aufhängen. Vorzugsweise zusätzlich sind Hängemöglichkeiten für daran aufgenommene Kleiderbügel vorgesehen zur passenden Aufhängung von Kleidungsstücken im Aufnahmeraum wie beispielsweise Skijacken, Skihosen, Overalls und dergleichen. Die Kleiderbügel sind vorzugsweise hohl und ausgebildet, dass sie vom trockenen Gas aus dem Gasbehandlungsraum kommend durchströmbar sind. Über Auslassöffnungen in den Kleiderbügeln strömt das warme trockene Gas aus dem Inneren der Kleiderbügel heraus an dem dazugehörigen aufgehängten Kleidungsstück vorbei in den Aufnahmeraum und nimmt dabei Feuchtigkeit von dem Kleidungsstück mit.

Die Aufhängestutzen können individuell für unterschiedliche Gegenstände abgestimmt geformt sein, zur Aufhängung von zum Beispiel Skischuhen, Skihelmen, Handschuhen, Skibrillen und dergleichen.

Die hohlen Aufhängestutzen sind beispielsweise angenähert rohrförmig. Vorteilhaft sind die Aufhängestutzen vom trockenen warmen Gas durchströmbar.

Die Aufhängestutzen sind mit ihrem inneren Hohlraum über gasdurchlässige Öffnungen in der Abtrennung mit dem Gasbehandlungsraum verbunden.

Zusätzlich können Öffnungen in der Abtrennung wie der Rückwand in Bereichen neben den Aufhängestutzen vorgesehen sein.

Aufgrund des strömenden Gases bzw. dem etwas höheren Gasdruck im Gasbehandlungsraum verglichen mit dem Gasdruck im Aufnahmeraum strömt das Gas durch die Öffnungen in der Abtrennung in die Aufhängestutzen und von dort über vorzugsweise mehrere Auslässe bzw. Öffnungen im Aufhängestutzen weitere an den Oberflächen der an den Aufhängestutzen aufgehängten Gegenständen vorbei. Das Gas nimmt somit effektiv die Feuchtigkeit der Gegenstände auf und trocknet diese.

Die Abtrennung ist vorzugsweise eine innere, insbesondere vertikal stehende, schmale Zwischen-Rückwand der Schrank-Vorrichtung bzw. des Schranks.

Es ist zudem zweckmäßig, dass die Ventilatoreinheit und Strömungswege für das Gas im Schrank derart abgestimmt sind, dass das Gas im Aufnahmeraum in vertikaler Richtung nach oben in Richtung zum Kondensationsraum strömt. Damit wird eine effektive Trocknung der Gegenstände und Entfeuchtung des Gases im oberen Kondensationsraum des Schranks ermöglicht.

Schließlich ist es vorteilhaft, dass die Ventilatoreinheit und Strömungswege für das Gas im Schrank derart abgestimmt sind, dass das Gas im Gasbehandlungsraum in vertikaler Richtung nach unten strömt. Dies ermöglicht eine effektive Raumnutzung des Schrankes bei umlaufendem Gas mit der Kondensation der Gasfeuchte oberhalb des Aufnahmeraums.

### Figurenbeschreibung

Weiter Vorteile und Merkmale der Erfindung sind anhand der Beschreibung eines schematisiert dargestellten erfindungsgemäßen Ausführungsbeispiels näher erläutert. Im Einzelnen zeigt:
- Fig. 1: eine perspektivische Ansicht schräg von vorne auf eine geöffnete als Kondensations-Trockenschrank ausgebildete erfindungsgemäße Vorrichtung,
- Fig. 2: der Kondensations-Trockenschrank gemäß Fig. 1 von vorne,
- Fig. 3: eine Seitenansicht des geschlossenen Kondensations-Trockenschrank gemäß Fig. 1 unter Weglassung einer Seitenwand des Kondensations-Trockenschranks,
- Fig. 4: eine Rückansicht des Kondensations-Trockenschrank gemäß Fig. 3 unter Weglassung einer Außen-Rückwand des Kondensations-Trockenschranks,
- Fig. 5: einen perspektivischen oberen Ausschnitt des Kondensations-Trockenschranks gemäß Fig. 3 und
- Fig. 6: einen weiteren perspektivischen oberen nach vorne offen dargestellten Ausschnitt des Kondensations-Trockenschranks gemäß Fig. 3.

Eine erfindungsgemäße Vorrichtung 1 zum Trocknen und/oder zum Desinfizieren von Gegenständen wie Kleidung, Schuhwerk und Schutzhelme, ist als Kondensationstrockenschrank 2 ausgebildet.

Der Kondensationstrockenschrank 2 umfasst einen Schrank 3 mit einem von einem Gas G durchströmbaren Aufnahmeraum 4 zur zeitweisen Unterbringung der Gegenstände für die Trocknung und/oder die Desinfizierung der Gegenstände im Schrank 3. Der Schrank 3 besitzt zwei schwenkbare Flügeltüren 25, die in fig. 1 und 2 geöffnet sind.

Außerdem gehört zum Kondensationstrockenschrank 2 eine Ventilatoreinheit 5 mit zwei Ventilatoren 5a und 5b, welche das Gas G entlang eines Strömungsweges S1 bis S4 des Gases G nach dem Umlaufprinzip vorgebbar im Inneren des Schrankes 3 bewegt. Das Gas G kommt dabei in Kontakt mit den Gegenständen, von denen lediglich ein Gegenstand wie ein Skistiefel A schematisch und gestrichelt in Fig. 3 an einem Schuhhalter-Aufhängestutzen 24 angedeutet ist, um die Gegenstände zu trocknen und/oder zu desinfizieren.

Des Weiteren ist eine Entfeuchtungseinheit 6 mit einer als Wärmetauscherfläche 13 gebildeten Kondensationsfläche zur Kondensationstrocknung des Gases G vorhanden. Die Wärmetauscherfläche 13 ist als gewendeltes hohles von einem Kältemittel durchströmtes Rohr gebildet.

Zur Erwärmung des Gases G ist eine Erwärmungseinrichtung 7 vorhanden.

Auf den in den Figuren dargestellten Aufstellungszustand der Vorrichtung 1 bzw. des Schrankes 3 bezogen hinter dem Aufnahmeraum 4 ist ein Gasbehandlungsraum 8 des Schrankes 3 vorhanden, wobei der Gasbehandlungsraum 8 durch eine Abtrennung 9 vom Aufnahmeraum 4 getrennt ist. Der Gasbehandlungsraum 8 bildet einen Druck-Raum mit erhöhtem Gasdruck zwischen doppelten und beabstandeten vertikalen Rückwänden des Schranks 3.

Im Gasbehandlungsraum 8 ist die Erwärmungseinrichtung 7 zur Erwärmung des Gases G im Gasbehandlungsraum 8 vorgesehen, wobei das erwärmte Gas G gemäß der vorgegebenen Strömungsrichtung S3 des Gases G vom Gasbehandlungsraum 8 in den Aufnahmeraum 4 strömt.

Zum Desinfizieren der Gegenstände mittels des Gases G ist im Gasbehandlungsraum 8 ein Plasmaerzeuger 10 der Vorrichtung 1 vorgesehen. Der Plasmaerzeuger 10 erzeugt ein Plasma, mit dem eine Verringerung einer Keimzahl im umlaufenden Gas G erfolgt und/oder das Gas G eine keimreduzierende Wirkung entfaltet. Dies führt dazu, dass die Gegenstände an den vom Gas G umströmten Oberflächen von Keimen befreit werden, insbesondere indem die Keime in das Gas G übergehen und dort durch die Plasmawirkung des vom Plasmaerzeuger 10 erzeugten Plasmas eliminiert werden.

Im Kondensationstrockenschrank 2 ist eine Kompressionskältemaschine 11 mit einem in einem geschlossenen Kühlkreislauf der Kompressionskältemaschine 11 zirkulierenden Kältemittel vorgesehen.

Oberhalb des Aufnahmeraums 4 ist ein vom Gas G durchströmbarer Kondensationsraum 12 mit der Entfeuchtungseinheit 6 und den Wärmetauscherflächen 13 vorhanden, wobei die Entfeuchtungseinheit 6 eine circa 2 Grad Celsius kühle Wärmetauscherfläche 13 bereitstellt. Der Kondensationsraum 12 ist durch eine vom Gas G über Öffnungen durchströmbare oder seitlich umströmbare Abtrennung 14 vom Aufnahmeraum 4 getrennt. Die Entfeuchtungseinheit 6 mit der Wärmetauscherfläche 13 dient zur Kondensation der Feuchtigkeit des aus dem Aufnahmeraum 4 in den Kondensationsraum 12 herangeführten Gasstroms.

Die Entfeuchtungseinheit 6 umfasst eine Verdampfereinheit 15 der Kompressionskältemaschine 11, wobei die Verdampfereinheit 15 im Kondensationsraum 12 untergebracht ist und als Entfeuchtungseinheit 6 wirkt.

Die Ventilatoreinheit 5 ist oberhalb des Gasbehandlungsraum 8 zwischen dem Kondensationsraum 12 und dem Gasbehandlungsraum 8 vorhanden.

Die Erwärmungseinrichtung 7 umfasst eine Verflüssigereinheit 16 der Kompressionskältemaschine 11, welche Wärme über circa 60 Grad warme Wärmetauscherflächen an das abgekühlte trockene Gas G abgibt und dieses erwärmt. Die Verflüssigereinheit 16 ist in dem Gasbehandlungsraum 8 angeordnet.

Ein als Kompressor oder Verdichter 18 ausgebildetes Verdichterorgan 17 der Kompressionskältemaschine 11 ist in dem Gasbehandlungsraum 8 angeordnet.

Die Erwärmungseinrichtung 7 umfasst neben der Verflüssigereinheit 16 eine vorzugsweise elektrische Heizung 19 mit einem Temperaturbegrenzer 26, die in dem Gasbehandlungsraum 8 angeordnet ist. Nach Vorbeiströmen der Erwärmungseinrichtung 7 weist das Gas G eine Solltemperatur von circa 33 Grad Celsius auf.

Im Kondensationsraum 12 ist ein Kondensat-Auffang-Boden 20 vorhanden. Ein auf dem schräg ausgerichteten Kondensat-Auffang-Boden 20 gesammeltes Kondensat gelangt gemäß K1 mit einer Umlenkung K2 in eine Rinne 21 und von dort in eine daran anschließende Kondensat-Ableitung 22 (s. Fig. 3) zum Beispiel in einen flexiblen Schlauch, der in einen Kondensat-Sammelbehälter 23 mündet.

Zur hängenden Anbringung der Gegenstände im Aufnahmeraum 4 sind im Aufnahmeraum 4 hohle Aufhängestutzen 24 und hohle Bügelaufhänger 27 vorhanden.

Die Aufhängestutzen 24 sind an der Abtrennung 9 bzw. der vorderen bzw. inneren Rückwand zwischen dem Aufnahmeraum 4 und dem Gasbehandlungsraum 8 angebracht.

Die Ventilatoreinheit 5 und Strömungswege für das Gas G im Schrank 3 sind derart abgestimmt, dass das Gas G im Aufnahmeraum 4 in vertikaler Richtung nach oben gemäß S4 in Richtung zum Kondensationsraum 12 strömt. Insbesondere strömt das Gas G im Gasbehandlungsraum 8 gemäß S2 in vertikaler Richtung nach unten, dann in den Aufnahmeraum 4,von dort gemäß S1 in den Kondensationsraum 12 und weiter mittels der Ventilatoreinheit 5 zurück in den Gasbehandlungsraum 8.

### Bezugszeichenliste

- 1: Vorrichtung
- 2: Kondensationstrockenschrank
- 3: Schrank
- 4: Aufnahmeraum
- 5: Ventilatoreinheit
- 5a: Ventilator
- 5b: Ventilator
- 6: Entfeuchtungseinheit
- 7: Erwärmungseinrichtung
- 8: Gasbehandlungsraum
- 9: Abtrennung
- 10: Plasmaerzeuger
- 11: Kompressionskältemaschine
- 12: Kondensationsraum
- 13: Wärmetauscherfläche
- 14: Abtrennung
- 15: Verdampfereinheit
- 16: Verflüssigereinheit
- 17: Verdichterorgan
- 18: Verdichter
- 19: Heizung
- 20: Kondensat-Auffang-Boden
- 21: Rinne
- 22: Kondensat-Ableitung
- 23: Kondensat-Sammelbehälter
- 24: Aufhängestutzen
- 25: Flügeltür
- 26: Temperaturbegrenzer
- 27: Bügelaufhänger

## Patentansprüche

1. Vorrichtung (1) zum Trocknen und/oder zum Desinfizieren von Gegenständen wie Kleidung, Masken, Schuhwerk und Schutzhelme, umfassend einen Schrank (3) mit einem von einem Gas durchströmbaren Aufnahmeraum (4) zur zeitweisen Unterbringung der Gegenstände für die Trocknung und/oder die Desinfizierung der Gegenstände im Schrank (3) und eine Ventilatoreinheit (5), welche das Gas entlang eines Strömungsweges des Gases nach dem Umlaufprinzip vorgebbar im Inneren des Schrankes (3) bewegt, wobei das Gas in Kontakt mit den Gegenständen gelangt, um die Gegenstände zu trocknen und/oder zu desinfizieren, wobei eine Erwärmungseinrichtung (7) zur Erwärmung des Gases vorgesehen ist, wobei eine Entfeuchtungseinheit (6) zur Kondensationstrocknung des Gases vorhanden ist, wobei ein Gasbehandlungsraum (8) durch eine Abtrennung (9) vom Aufnahmeraum (4) getrennt ist, wobei im Gasbehandlungsraum (8) die Erwärmungseinrichtung (7) zur Erwärmung des Gases im Gasbehandlungsraum (8) vorgesehen ist, wobei das erwärmte Gas vom Gasbehandlungsraum (8) in den Aufnahmeraum (4) strömt, wobei ein Kondensationsraum (12) durch eine Abtrennung (14) vom Aufnahmeraum (4) getrennt ist, wobei die Entfeuchtungseinheit (6) zur Kondensation der Feuchtigkeit des aus dem Aufnahmeraum (4) in den Kondensationsraum (12) herangeführten Gasstroms dient, wobei die Vorrichtung (1) gestaltet ist, dass das Gas innerhalb des Schranks (3) in einem geschlossenen Kreislauf strömt, wobei eine Kompressionskältemaschine (11) mit einem in einem geschlossenen Kühlkreislauf zirkulierenden Kältemittel vorgesehen ist, wobei die Erwärmungseinrichtung (7) eine Verflüssigereinheit (16) der Kompressionskältemaschine umfasst, wobei die Verflüssigereinheit (16) in dem Gasbehandlungsraum (8) angeordnet ist, wobei die Erwärmungseinrichtung (7) eine Heizung (19) umfasst, wobei zu kontinuierlichen Gas-Erwärmung mit der Verflüssigereinheit (16) die Heizung (19) vorgesehen ist, die temporär betrieben wird, **dadurch gekennzeichnet, dass** auf den Aufstellungszustand des Schrankes (3) bezogen hinter dem Aufnahmeraum (4) der Gasbehandlungsraum (8) des Schrankes (3) vorhanden ist, wobei ein Plasmaerzeuger (10) der Vorrichtung (1) zum Desinfizieren der Gegenstände mittels des Gases vorgesehen ist, wobei der Plasmaerzeuger (10) ein Plasma erzeugt, mit dem eine Verringerung der Keimzahl im umlaufenden Gas erfolgt und/oder das Gas eine keimreduzierende Wirkung entfaltet, wobei der Plasmaerzeuger (10) in dem Gasbehandlungsraum (8) angeordnet ist, wobei auf den Aufstellungszustand des Schrankes (3) bezogen, oberhalb des Aufnahmeraums (4) und oberhalb des Gasbehandlungsraums (8) der vom Gas durchströmbare Kondensationsraum (12) mit der Entfeuchtungseinheit (6) vorhanden ist.

2. Vorrichtung nach Anspruch 1, **dadurch gekennzeichnet, dass** die Entfeuchtungseinheit (6) eine Verdampfereinheit (15) der Kompressionskältemaschine (11) umfasst, wobei die Verdampfereinheit (15) im Kondensationsraum (12) untergebracht ist.

3. Vorrichtung nach einem der vorhergehenden Ansprüche, **dadurch gekennzeichnet, dass** die Ventilatoreinheit (5) zwischen dem Kondensationsraum (12) und dem Gasbehandlungsraum (8) vorhanden ist.

4. Vorrichtung nach einem der vorhergehenden Ansprüche, **dadurch gekennzeichnet, dass** ein Verdichterorgan (17) der Kompressionskältemaschine (11) vorhanden ist, wobei das Verdichterorgan (17) in dem Gasbehandlungsraum (8) angeordnet ist.

5. Vorrichtung nach einem der vorhergehenden Ansprüche, **dadurch gekennzeichnet, dass** ein Kondensat-Auffang-Boden (20) und ein Kondensat-Sammelbehälter (23) vorhanden sind.

6. Vorrichtung nach einem der vorhergehenden Ansprüche, **dadurch gekennzeichnet, dass** im Aufnahmeraum (4) hohle Aufhängestutzen (24) zur Anbringung der Gegenstände im Aufnahmeraum (4) vorhanden sind, wobei die Aufhängestutzen (24) an der Abtrennung (9) zwischen dem Aufnahmeraum (4) und dem Gasbehandlungsraum (8) angebracht sind.

7. Vorrichtung nach einem der vorhergehenden Ansprüche, **dadurch gekennzeichnet, dass** die Ventilatoreinheit (5) und Strömungswege für das Gas im Schrank (3) derart abgestimmt sind, dass das Gas im Aufnahmeraum (4) in vertikaler Richtung nach oben in Richtung zum Kondensationsraum (12) strömt.

8. Vorrichtung nach einem der vorhergehenden Ansprüche, **dadurch gekennzeichnet, dass** die Ventilatoreinheit (5) und Strömungswege für das Gas im Schrank (3) derart abgestimmt sind, dass das Gas im Gasbehandlungsraum (8) in vertikaler Richtung nach unten strömt.

## Claims

1. Apparatus (1) for drying and/or disinfecting objects such as clothing, masks, footwear and protective helmets, comprising a cabinet (3) with a receiving space (4) through which a gas can flow and which is intended to temporarily accommodate the objects for the drying and/or disinfection of the objects in the cabinet (3), and a fan unit (5), which moves the gas predefinably along a flow path of the gas, in accordance with the circulation principle, in the interior of the cabinet (3), wherein the gas comes into contact with the objects in order to dry and/or disinfect the objects, wherein a heating device (7) is provided to heat the gas, wherein a dehumidification unit (6) for condensation drying the gas is present, wherein a gas treatment space (8) is separated from the receiving space (4) by a partition (9), wherein the heating device (7) is provided in the gas treatment space (8) for the purpose of heating the gas in the gas treatment space (8), wherein the heated gas flows from the gas treatment space (8) to the receiving space (4), wherein a condensation space (12) is separated from the receiving space (4) by a partition (14), wherein the dehumidification unit (6) serves to condense the moisture in the gas flow guided from the receiving space (4) to the condensation space (12), wherein the apparatus (1) is configured such that the gas within the cabinet (3) flows in a closed circuit, wherein a compression refrigeration machine (11) comprising a refrigerant circulating in a closed cooling circuit is provided, wherein the heating device (7) comprises a condenser unit (16) of the compression refrigeration machine, wherein the condenser unit (16) is arranged in the gas treatment space (8), wherein the heating device (7) comprises a heater (19), wherein the heater (19) is provided to continuously heat the gas by means of the condenser unit (16) and is operated temporarily, **characterized in that**, behind the receiving space (4) in relation to the mounted state of the cabinet (3), there is the gas treatment space (8) of the cabinet (3), wherein a plasma generator (10) of the apparatus (1) is provided to disinfect the objects by means of the gas, wherein the plasma generator (10) generates a plasma which reduces the number of microbes in the circulating gas, and/or the gas exhibits a microbial reduction action, wherein the plasma generator (10) is arranged in the gas treatment space (8), wherein, above the receiving space (4) and above the gas treatment space (8) in relation to the mounted state of the cabinet (3), there is the condensation space (12) through which the gas can flow and which comprises the dehumidification unit (6).

2. Apparatus according to Claim 1, **characterized in that** the dehumidification unit (6) comprises an evaporator unit (15) of the compression refrigeration machine (11), wherein the evaporator unit (15) is accommodated in the condensation space (12).

3. Apparatus according to one of the preceding claims, **characterized in that** the fan unit (5) is present between the condensation space (12) and the gas treatment space (8) .

4. Apparatus according to one of the preceding claims, **characterized in that** a compressor member (17) of the compression refrigeration machine (11) is present, wherein the compressor member (17) is arranged in the gas treatment space (8).

5. Apparatus according to one of the preceding claims, **characterized in that** a condensate collecting tray (20) and a condensate accumulating container (23) are present.

6. Apparatus according to one of the preceding claims, **characterized in that** hollow hang-up fittings (24) for attaching the objects in the receiving space (4) are present in the receiving space (4), wherein the hang-up fittings (24) are attached to the partition (9) between the receiving space (4) and the gas treatment space (8).

7. Apparatus according to one of the preceding claims, **characterized in that** the fan unit (5) and flow paths for the gas in the cabinet (3) are matched in such a way that the gas in the receiving space (4) flows vertically upwards towards the condensation space (12).

8. Apparatus according to one of the preceding claims, **characterized in that** the fan unit (5) and flow paths for the gas in the cabinet (3) are matched in such a way that the gas in the gas treatment space (8) flows vertically downwards.

## Revendications

1. Dispositif (1) de séchage et/ou de désinfection d'objets tels que des vêtements, des masques, des articles chaussants et des casques de protection, comprenant une armoire (3) comportant un espace de réception (4), pouvant être traversé par un gaz, servant à loger temporairement les objets pour le séchage et/ou la désinfection des objets dans l'armoire (3) et une unité ventilateur (5), laquelle déplace le gaz le long d'une voie d'écoulement du gaz de manière pouvant être prédéfinie selon le principe de circulation dans l'intérieur de l'armoire (3), le gaz venant en contact avec les objets, afin de sécher et/ou de désinfecter les objets, un dispositif de chauffage (7) servant au chauffage du gaz étant prévu, une unité de déshumidification (6) servant au séchage du gaz par condensation étant prévue, un espace de traitement de gaz (8) étant séparé de l'espace de réception (4) par une séparation (9), le dispositif de chauffage (7) servant au chauffage du gaz dans l'espace de traitement de gaz (8) étant prévu dans l'espace de traitement de gaz (8), le gaz chauffé s'écoulant à partir de l'espace de traitement de gaz (8) dans l'espace de réception (4), un espace de condensation (12) étant séparé de l'espace de réception (4) par une séparation (14), l'unité de déshumidification (6) servant à la condensation de l'humidité du flux de gaz guidé à partir de l'espace de réception (4) dans l'espace de condensation (12), le dispositif (1) étant configuré de telle sorte que le gaz à l'intérieur de l'armoire (3) s'écoule dans un circuit fermé, une machine frigorifique à compression (11) étant pourvue d'un réfrigérant circulant dans un circuit de refroidissement fermé, le dispositif de chauffage (7) comprenant une unité condenseur (16) de la machine frigorifique à compression, l'unité condenseur (16) étant disposée dans l'espace de traitement de gaz (8), le dispositif de chauffage (7) présentant un élément chauffant (19), l'élément chauffant (19), qui fonctionne temporairement, étant prévu pour le chauffage en continu du gaz à l'aide de l'unité condenseur (16), **caractérisé en ce que**, par rapport à l'état monté de l'armoire (3), derrière l'espace de réception (4), est prévu l'espace de traitement de gaz (8) de l'armoire (3), un générateur de plasma (10) du dispositif (1) étant prévu pour la désinfection des objets au moyen du gaz, le générateur de plasma (10) générant un plasma à l'aide duquel une réduction des microbes dans le gaz circulant a lieu et/ou le gaz exerçant une action de réduction des microbes, le générateur de plasma (10) étant disposé dans l'espace de traitement de gaz (8), l'espace de condensation (12) pouvant être traversé par le gaz et comportant l'unité de déshumidification (6) étant prévu, par rapport à l'état de montage de l'armoire (3), au-dessus de l'espace de réception (4) et au-dessus de l'espace de traitement de gaz (8).

2. Dispositif selon la revendication 1, **caractérisé en ce que** l'unité de déshumidification (6) comprend une unité évaporateur (15) de la machine frigorifique à compression (11), l'unité évaporateur (15) étant logée dans l'espace de condensation (12).

3. Dispositif selon l'une des revendications précédentes, **caractérisé en ce que** l'unité ventilateur (5) est prévue entre l'espace de condensation (12) et l'espace de traitement de gaz (8).

4. Dispositif selon l'une des revendications précédentes, **caractérisé en ce qu'**un organe de compresseur (17) de la machine frigorifique à compression (11) est prévu, l'organe de compresseur (17) étant disposé dans l'espace de traitement de gaz (8).

5. Dispositif selon l'une des revendications précédentes, **caractérisé en ce qu'**un plateau de collecte de condensat (20) et un récipient d'accumulation de condensat (23) sont prévus.

6. Dispositif selon l'une des revendications précédentes, **caractérisé en ce que** des tubulures d'accrochage creuses (24) servant à attacher les objets dans l'espace de réception (4) sont prévues dans l'espace de réception (4), les tubulures d'accrochage (24) étant attachées à la séparation (9) entre l'espace de réception (4) et l'espace de traitement de gaz (8).

7. Dispositif selon l'une des revendications précédentes, **caractérisé en ce que** l'unité ventilateur (5) et des voies d'écoulement pour le gaz dans l'armoire (3) sont adaptées de telle sorte que le gaz s'écoule dans la direction verticale vers le haut en direction de l'espace de condensation (12) dans l'espace de réception (4) .

8. Dispositif selon l'une des revendications précédentes, **caractérisé en ce que** l'unité ventilateur (5) et des voies d'écoulement pour le gaz dans l'armoire (3) sont adaptées de telle sorte que le gaz s'écoule dans la direction verticale vers le bas dans l'espace de traitement de gaz (8).
